# EUROPÄISCHE PATENTSCHRIFT

(11) **EP 0 212 298 B1**
(45) Veröffentlichungstag und Bekanntmachung des Hinweises auf die Patenterteilung: **25.10.1989**
(21) Anmeldenummer: 86110073.3
(22) Anmeldetag: 22.07.1986
(51) Int. Cl.: B65G 47/50, B07C 5/36, B07C 3/08, B65G 47/96

(54) **Anlage zum Sortieren von Werkstücken**
Work piece sorting system
Système de tri de pièces

(30) Priorität: 14.08.1985 DE 3529149
(43) Veröffentlichungstag der Anmeldung: 04.03.1987
(73) Patentinhaber: Gustav Wagner Maschinenfabrik GmbH & Co. KG, 72719 Reutlingen (DE)
(72) Erfinder:
(74) Vertreter: Popp, Eugen, Dr.

(56) Entgegenhaltungen:
- DE-A- 2 328 940
- DE-A- 2 535 285
- DE-C- 800 839
- FR-A- 1 351 699
- US-A- 2 998 889

## Beschreibung

Die Erfindung betrifft eine Anlage zum Sortieren von von einer automatischen Bearbeitungsmaschine, z.B. einer Metallsäge, abgeführten Werkstücken, z.B. Sägeabschnitten.

Zum sortierten Abführen von Sägeabschnitten von einer Metallsäge ist es bekannt, an der Abfuhrseite der Bearbeitungsmaschine einen auf Schienen geführten Wagen vorzusehen, der in vorgegebenen Abständen von der Bearbeitungsmaschine seinen Inhalt entleert. Nachteilig bei dieser Anlage ist, daß der Wagen für einen Abführvorgang eine Hin-und Herbewegung ausführen muß, also eine Leerfahrt hat.

Statt des hin- und herverfahrbaren Wagens könnte ein endloses Transportband gemäß der US-A 2 998 889 verwendet werden, an dessen einer Seite mehrere quer über das Transportband bewegbare Schieber vorgesehen sind, mittels denen Gegenstände entweder auf das Transportband oder vom Transportband geschoben werden können, wobei der angetriebenen Umlenkwalze für das Transportband ein Pulsgenerator zugeordnet ist, mittels dem der Antrieb für die Schieber steuerbar ist. Der genannte Pulsgenerator dient als eine Art Streckenmeßeinrichtung. Mit diesem Transportband ist jedoch noch nicht das Problem einer kundenspezifischen Sortierung unterschiedlich großer Gegenstände bzw. Werkstücke gelöst.

Der vorliegenden Erfindung liegt daher die Aufgabe zugrunde, eine Anlage der eingangs genannten Art zu schaffen, mit welcher fortlaufend, d.h. ohne Unterbrechung, die von einer Bearbeitungsmaschine abgegebenen Werkstücke abgeführt und sortiert werden können.

Diese Aufgabe wird durch die Maßnahmen gemäß Patentanspruch 1 gelöst.

Dementsprechend sind erfindungsgemäß an beiden Seiten eines endlosen Transportbandes Aufnahmebehälter für Werkstücke unterschiedlicher Länge aufgestellt, wobei die Aufnahmebehälter in durch verschiebbare Trennwände gebildete Abteile einhängbar sind. Dementsprechend können die Abteile den Abmessungen der zum Teil von den Kunden gelieferten Aufnahmebehältern angepaßt werden, und zwar durch einfaches Versetzen der genannten Trennwände.

An den oberen Enden der Trennwände sind noch Leitbleche angebracht, um die vom Transportband abgeworfenen Werkstücke, insbesondere Sägeabschnitte, sicher in die Aufnahmebehälter zu führen.

Bevorzugte konstruktive Details der erfindungsgemäßen Anlage sind in den Unteransprüchen beschrieben.

Nachstehend wird eine Ausführungsform der erfindungsgemäßen Anlage anhand der beigefügten Zeichnung näher erläutert. Es zeigen:
Fig. 1 eine Seitenansicht der erfindungsgemäßen Sortieranlage,
Fig. 2 eine Vorderansicht der Anlage,
Fig. 3 eine Draufsicht der Anlage,
Fig. 4 eine Vorderansicht der Abteilung von Aufnahmebehältern in größerem Maßstab, und
Fig. 5 eine Seitenansicht eines Abteils für einen Aufnahmebehälter.

Gemäß Fig. 1 ist an der Abfuhrseite der (nicht dargestellten) Sägemaschine ein Auflagetisch 1 angebracht, und zwar unmittelbar anliegend an das Sägeblatt 2. An dem Auflagetisch ist ein Greifer 3 angebracht, der den Sägeabschnitt 4 auf das Transportband 5 legt. Das Transportband 5 weist einen Antrieb 6 auf. Das Transportband 5 ist ein mit einem Mittelscharnier versehenes Gliederband, dessen beide Seiten mittels auf Führungen wirkenden Kippzylindern 7 und 8 abgekippt werden können, womit die Sägeabschnitte längs der Pfeile 7' und 8' von dem Transportband nach den Seiten abgeworfen werden. Der Antrieb 6 des Transportbands 5 steht über einen Riemen oder eine Kette in Verbindung mit einem Meßwertgeber 9 für die Transportstrecke.

Beidseitig des Transportbands 5 sind Aufnahmebehälter 10 bis 17 aufgestellt, die beliebige Abmessungen aufweisen können, insbesondere von Kunden gelieferte Aufnahmebehälter sein können. Ein weiterer Aufnahmebehälter 18 ist unter dem Ende des Transportbands 5 vorgesehen. In den Behältern liegen die sortierten Sägeabschnitte 19. Die Aufnahmebehälter 10 bis 17 sind in Abteilen angeordnet, die durch Trennwände 20 bis 29 gebildet sind, die in Transportrichtung des Bandes verschiebbar sind, um die Abteile den Abmessungen der jeweils gewünschten Aufnahmebehälter anzupassen. An den Trennwänden sind Bügel 30 bis 33 (Fig. 4) angebracht, in welche die Aufnahmebehälter eingehängt werden. An den oberen Enden der Trennwände sind Leitbleche 34 bis 37 angebracht, um die von dem Transportband abgeworfenen Sägeabschnitte sicher in die Aufnahmebehälter zu führen. Des weiteren können an den oberen Enden der Trennwände Ablageschienen 38 mit Kunststoffauflagen 39 angebracht sein, um auch längere Stangen, deren Länge die Breite der verfügbaren Aufnahmebehälter übersteigt, sortiert ablegen zu können.

Eine Steuervorrichtung 40 ist über eine Leitung 41 mit dem Meßwertgeber 9 und über Leitungen 42 und 43 mit den Kippzylindern 7 und 8 verbunden. Die Steuervorrichtung wird mit Daten 44 der Zahl, Abmessungen und Bestimmung der Werkstücke 4 bzw. 19 und der Lage und Abmessungen der Aufnahmebehälter 10 bis 17 einer zu bearbeitenden Partie von Werkstücken gespeist und verarbeitet die Daten zu zeitlich abgestimmten Steuerbefehlen für jeweils einen der Kippzylinder 7, 8 unter Berücksichtigung der von dem Meßwertgeber 9 jeweils zu ermittelnden Strecke des Transports der Werkstücke auf dem Transportband 5.

Die Arbeitsweise der erfindungsgemäßen Anlage ist wie folgt.

Die Sägemaschine ist mit einer Steuerung versehen, welche die zu sägenden Partien nach Auftraggeber, Termin, Zahl, Werkstückgröße etc. registriert. Darüber hinaus werden die Abmessungen der für die gesägten Partien vorgesehenen Aufnahmebehälter und ihre Standorte längs des Transportbands gespeichert. Beim Sägen einer bestimmten Partie werden aus den in der Steuerung verarbeiteten Daten Signale an den Meßwertgeber 9 gegeben, der daraufhin die für das Transportband mit den Werkstücken dieser Partie zurückzulegende Strecke festlegt. Wenn ein von der Bearbeitungsmaschine abgeführter Sägeabschnitt diese Strecke durchlaufen hat, wird er von dem Transportband abgeworfen, sei es durch Kippen des Transportbands nach einer bestimmten Seite oder auf andere Weise, beispielsweise mittels eines Schiebers abgeschoben. Dabei wird die von dem Sägeabschnitt auf dem Transportband zurückzulegende Strecke unter Berücksichtigung der Bandlaufgeschwindigkeit so festgelegt, daß der Sägeabschnitt an der Abwurfstelle in definierter Lage zum Aufnahmebehälter, z.B mit seiner Mitte auf die Mitte des Aufnahmebehälters positioniert ist.

Die Sägeabschnitte müssen auf dem Transportband so festliegen, daß sie sich nicht in dessen Längsrichtung verschieben können, weil andernfalls die registrierte zurückzulegende Transportstrecke nicht mit der tatsächlichen Transportstrecke übereinstimmt. Die muldenförmige Ausbildung des Transportbands unterstützt das Halten des Sägeabschnitts an der gewünschten Stelle des Transportbands.

Da die Steuerung auch die Abmessungen des Sägeabschnitts und der Aufnahmebehälter überwacht, wird sichergestellt, daß nicht zu lange Sägeabschnitt in zu schmale Aufnahmebehälter abgeworfen werden.

Die erfindungsgemäße Anlage ermöglicht es, daß laufend die von der Sägemaschine geschnittenen Abschnitte abgeführt und sortiert abgeworfen werden, so daß kein Stau der Sägeabschnitte auftritt. Allerdings kann es auch erwünscht sein, mehrere gleiche Sägeabschnitte an einer bestimmten Stelle des Transportes ansammeln zu lassen und gemeinsam in enen Aufnahmebehälter abzuwerfen. Rest-und Schrottstücke können in dem am Ende des Transportbands angeordneten Aufnahmebehälter 18 abgeworfen werden.

Durch die Aufhängung der Aufnahmebehälter an den Trennwänden bleibt unter den Aufnahmebehältern ein freier Raum, so daß diese nach Beendigung des Sortiervorgangs mit einem Hubwagen abtransportiert werden können.

Die Steuerung der Sägemaschinen kann so ausgelegt werden, daß unter Berücksichtigung der Zahl und Abmessungen der Sägeabschnitte und der Abmessungen der Aufnahmebehälter eine optimale Zuordnung erfolgt, wobei im Einzelfall auch eine Mehrfachbelegung von Aufnahmebehältern vorgesehen werden kann. Des weiteren kann die Steuerung auch die Transportstrecken unter Berücksichtigung von Abmessungen und Gewicht der Sägeabschnitte optimieren.

## Patentansprüche

1. Anlage zum Sortieren von von einer automatischen Bearbeitungsmaschine, z.B. einer Metallsäge, abgeführten Werkstücken, z.B. Sägeabschnitten, mit einem an der Abfuhrseite der Bearbeitungsmaschine angeordneten endlosen Transportband (5), an dessen beiden Seiten in vorgegebenen Abständen von der Bearbeitungsmaschine Aufnahmebehälter (10-17) für die Werkstücke aufgestellt sind, mit einer mit dem Antrieb (6) des Transportbands in Wirkverbindung stehenden Streckenmeßeinrichtung (9), und mit durch verschiebbare Trennwände (20-29) gebildete Abteile, in die die Aufnahmebehälter (10-17) einhängbar sind, wobei an den oberen Enden der Trennwände (20-29) jeweils Leitbleche (34-37) angebracht sind.

2. Anlage nach Anspruch 1, dadurch gekennzeichnet, daß das Transportband (5) ein beidseitig abkippbares Gliederband ist.

3. Anlage nach Anspruch 2, dadurch gekennzeichnet, daß das Gliederband in der Mitte ein Scharnier aufweist.

4. Anlage nach einem der Ansprüche 1 bis 3, dadurch gekennzeichnet, daß das Transportband (5) muldenförmig ausgebildet ist.

5. Anlage nach einem der Ansprüche 1 bis 4, dadurch gekennzeichnet, daß jede Seite des Transportbands (5) mit einem Kippzylinder (7, 8) in Wirkverbindung steht.

6. Anlage nach einem der Ansprüche 1 bis 5, dadurch gekennzeichnet, daß an den oberen Enden der Trennwände (20-29) Ablageschienen (38) angebracht sind.

7. Anlage nach einem der Ansprüche 1 bis 6, gekennzeichnet durch eine Vorrichtung (40) zum Steuern der Einrichtungen (7, 8) zum Abwerfen der Werkstücke von dem Transportband, wobei die Vorrichtung mit Daten der Werkstücke (4, 19) und der Aufnahmebehälter (10-17) gespeist wird.

## Claims

1. Installation for sorting workpieces, e.g. sawn, sections transported away from an automatic processing machine, e.g. a metal-cutting saw, having an endless conveyor belt (5) which is arranged at the removal side of the processing machine and at both sides of which receiving containers (10-17) for the workpieces are set up at pre-determined distances from the processing machine, having a distance measuring device (9) in operative connection with the drive (6) of the conveyor belt, and having the compartments which are formed by displaceable partition walls (20-29) and in which the receiving containers (10-17) can be suspended, baffle plates (34-37) being fitted at the upper ends of the partition walls (20-29).

2. Installation according to Claim 1, characterized in that the conveyor belt (5) is a jointed-belt conveyor which can be tipped to both sides.

3. Installation according to Claim 2, characterized in that the jointed-belt conveyor has a hinge in the middle.

4. Installation according to one of Claims 1 to 3, characterized in that the conveyor belt (5) is of troughshaped design.

5. Installation according to one of Claims 1 to 4, characterized in that each side of the conveyor belt (5) is in operative connection with a tilting cylinder (7, 8).

6. Installation according to one of Claims 1 to 5, characterized in that deposition rails (38) are fitted at the upper ends of the partition walls (20-29).

7. Installation according to one of Claims 1 to 6, characterized by a device (40) for controlling the apparatuses (7, 8) for throwing the workpieces from the conveyor belt, the device being fed with data relating to the workpieces (4, 19) and the receiving containers (10-17).

## Revendications

1. Système de tri de pièces, par exemple de tronçons sciés, évacuées par une machine d'usinage, par exemple une scie à métaux, comprenant du côté évacuation de la machine d'usinage une bande transporteuse (5) sur les deux côtés de laquelle sont installés, à des distances prédéterminées de la machine d'usinage, des récipients de réception (10 à 17) pour les pièces usinées, un dispositif de mesure de distances (9) en liaison active avec le mécanisme d'entraînement (6) de la bande transporteuse, et des compartiments formés par des cloisons de séparation mobiles (20 à 29) dans lesquelles peuvent être accrochés les récipients de réception (10 à 17), des déflecteurs (34 à 37) étant disposés respectivement aux extrémités supérieures des cloisons de séparation (20 à 29).

2. Système selon la revendication 1, caractérisé en ce que la bande transporteuse (5) est conformée en bande à maillons pouvant être basculée vers les deux côtés.

3. Système selon la revendication 2, caractérisé en ce que la bande à maillons comprend une charnière centrale.

4. Système selon l'une des revendications 1 à 3, caractérisé en ce que la bande transporteuse (5) est conformée en auge.

5. Système selon l'une des revendications 1 à 4, caractérisé en ce que chaque côté de la bande transporteuse (5) est en liaison active avec un vérin de basculement (7, 8).

6. Système selon l'une des revendications 1 à 5, caractérisé en ce que des rails récepteurs (38) sont disposés aux extrémités supérieures des cloisons de séparation (20 à 29).

7. Système selon l'une des revendications 1 à 6, csractérisé en ce qu'il comprend un dispositif (40) pour la commande des dispositifs (7, 8) pour l'éjection des pièces usinées de la bande transporteuse, le dispositif étant alimenté en données relatives aux pièces usinées (4, 19) et aux récipients de réception (10 à 17).
